# EUROPÄISCHE PATENTSCHRIFT

(11) **EP 1 469 440 B1**
(45) Veröffentlichungstag und Bekanntmachung des Hinweises auf die Patenterteilung: **17.06.2015**
(21) Anmeldenummer: 03029647.9
(22) Anmeldetag: 22.12.2003
(51) Int. Cl.: G08C 17/02

(54) **Verfahren zur Datenübertragung von sicherheitsrelevanten Informationen**
Method for transmission of security information.
Procédé de transmission d'information de sécurité

(30) Priorität: 14.04.2003 DE 10317131
(43) Veröffentlichungstag der Anmeldung: 20.10.2004
(73) Patentinhaber: Siemens Aktiengesellschaft, 80333 München (DE)
(72) Erfinder: Sinn, Ulrich, 91056 Erlangen (DE)

(56) Entgegenhaltungen:
- EP-A2- 1 247 622
- DE-A1- 3 813 590
- DE-A1- 10 221 189
- GB-A- 2 297 667

## Beschreibung

Die Erfindung betrifft ein Verfahren zur Datenübertragung zwischen einem mobilen Funksender und einem Funkempfänger einer Maschine oder Anlage. Ferner sollen ein Funksender und ein Funkempfänger zur Durchführung des Verfahrens angeboten werden.

Mobile Funksender verfügen üblicherweise über eine Sender-/Empfängereinheit, arbeiten somit also mit einem physikalischen Kanal. Werden sicherheitsrelevante Informationen gemeinsam mit nicht-sicherheitsrelevanten Informationen über diesen Kanal übertragen, besteht die Gefahr, dass sicherheits-relevante Informationen von nicht- sicherheitsrelevanten Informationen blockiert und damit verzögert übertragen werden. Funkverbindungen bieten außerdem für die Übertragung zeitkritischer Informationen ungünstigere Voraussetzungen als Kabel, da die Informationen eine deutlich größere Zeitspanne zur Übertragung benötigen.

Wird eine Funkverbindung zur Übertragung sicherheits-relevanter Informationen eingesetzt, ist also sicherzustellen, dass diese nicht von nicht sicherheitsrelevanten Informationen blockiert werden, eine möglichst niedrige Zeitspanne zur Übertragung benötigen und keine veralteten Informationen übertragen werden.

In der GB 2297667 A wird eine transportable Steuervorrichtung beschrieben, die besonders für den Gebrauch durch eine behinderte Person vorgesehen ist. Dabei kann die Person mit der Steuervorrichtung erste Steuersignale über eine Funkübertragungsstrecke mit großer Reichweite und zweite Steuersignale über eine Infrarotübertragungsstrecke mit geringer Reichweite an einen von ihr genutzten Gegenstand senden, z.B. ein Fahrzeug. Zur Vermeidung von Unfällen können dabei Steuersignale, bei deren Ausführung Sicherheitsvoraussetzungen erfüllt sein müssen, nur über die Infrarotübertragungsstrecke ausgelöst werden. Hierzu muss sich die Person bis auf Sichtkontakt an den zu steuernden Gegenstand angenähert haben. Erst dann können wegen der geringen Reichweite der Infrarotübertragungsstrecke Funktionen ausgelöst werden, vor deren Ausführung sich die Person davon überzeugen konnte, dass sich bei deren Ausführung keine Unfälle ereignen können.

In der DE 102 21 189 A1 wird eine industrielle Steuerung beschrieben, bei der Peripherieeinheiten mit Sensor-/ Aktorelementen für einen Datenverkehr mit einer zentralen Steuereinheit über Funkschnittstellen in Verbindung stehen. Dabei weist jede Peripherieeinheit eine periphere Sende-/ Empfangseinheit auf. Der zentralen Steuereinheit sind zumindest zwei Funktionseinheiten zugeordnet, deren Antennen eine unterschiedliche räumliche Aufstellung bzw. Ausrichtung aufweisen. Für zumindest eine Peripherieeinheit ist eine Funkverbindung mit zumindest zwei Funkeinheiten möglich. Die Peripherieeinheiten können nach zeitkritischen Anforderungen klassifiziert werden. Für höher eingestufte Peripherieeinheiten sind Funkverbindungen mit zwei physikalisch getrennten Funkwegen vorgesehen, für tiefer eingestufte Peripherieeinheiten ein Funkweg mit einer Funkeinheit. Diese Klassifizierung wird in einer Speicherliste der zentralen Steuereinheit abgelegt und kann bei geänderten Verhältnissen modifiziert werden, z. B. bei Umbau einer Produktionstrasse.

Aus der DE 38 13 590 A1 sind eine Werkzeugmaschine und eine dazugehörige Steuerung zum Ansteuern der Antriebsmittel für die Durchführung von Maschinenoperationen bekannt. Diese sind so ausgeführt, dass das Arbeiten bei geöffnetem Schutzgehäuse, besonders das Einrichten der Maschine, erleichtert wird und allen Sicherheitsanforderungen genügt. Hierzu weist die Steuerung ein abnehmbares Fernsteuerteil mit einem Eingabefeld und Sendemitteln zum Übertragen der Befehle und Daten zur Maschinensteuerung auf. Entsprechend weist die Maschine wenigstens ein mit der Steuerung verbundenes Koppelteil zum Empfangen der vom Fernsteuerteil übertragenen Befehle und Daten sowie Datenleitungen zum Übermitteln der empfangenen Befehle und Daten in die Steuerung auf. Das Fernsteuerteil weist neben einem Feld von Auswahltasten zur Aktivierung von Maschinenoperationen eine zusätzliche Not-Aus-Taste auf. Diese ist über ein Not-Aus-Sendemodul mit einem separaten Sender verbunden. Dieser stellt zusätzlich zur drahtlosen Datenübertragung zwischen Fernsteuerung und Steuerung einen separaten Kanal für eine Notausschaltung bereit.

Der Erfindung liegt die Aufgabe zugrunde, ein besonders zuverlässiges Verfahren zur Datenübertragung zwischen einem mobilen Bediengerät Funksender und einem Funkempfänger einer Maschine oder Anlage anzubieten. Ferner sollen ein Funksender sowie ein Funkempfänger zur Durchführung eines derartigen Verfahrens angeboten werden.

Die Aufgabe wird für das Verfahren durch die Merkmale des Patentanspruchs 1 gelöst. Vorteilhafte Verfahrensvarianten werden in den Unteransprüchen 2 - 10 beschrieben. Für den Funksender wird die Aufgabe durch Patentanspruch 11 und für den Funkempfänger durch Patentanspruch 12 gelöst.

Das erfindungsgemäße Verfahren zur Datenübertragung sieht vor, dass sicherheitsrelevante Informationen über die SCO-Verbindung einer ersten Funkverbindung und nicht-sicherheitsrelevante Informationen über die ACL-Verbindung einer zweiten Funkverbindung eines Funksystems nach Bluetooth-Standard zwischen dem mobilen Funksender und dem Funkempfänger der Maschine oder Anlage übertragen werden.

Durch die Verwendung zweier separater Funkverbindungen wird sichergestellt, dass sicherheitsrelevante Informationen übertragen werden können und keine Blockade oder Beeinträchtigung eines Übertragungskanals z.B. durch nicht- sicherheitsrelevante Informationen stattfinden kann. Durch Verwendung einer separaten Funkverbindung für das Übertragen von sicherheitsrelevanten Informationen wird die Zuverlässigkeit der Datenübertragung verbessert.

Vorteilhafterweise werden die erste und zweite Funkverbindung simultan aufgebaut und parallel nebeneinander betrieben.

Nach einer weiteren vorteilhaften Verfahrensvariante wird die erste Funkverbindung zur Übertragung von sicherheitsrelevanten Informationen unabhängig von der zweiten Funkverbindung mit einer maximalen Paketlebensdauer betrieben.

Bei einer weiteren vorteilhaften Verfahrensvariante wird die erste Funkverbindung zur Übertragung von sicherheitsrelevanten Informationen synchron zur zweiten Funkverbindung betrieben.

Bietet die erste Funkverbindung eine größere Anzahl von Datenfeldern ("Slots") als für die zu übertragenden sicherheitsrelevanten Informationen notwendig ist, können Duplikate der sicherheitsrelevanten Informationen über die erste Funkverbindung versendet werden, wodurch die Zuverlässigkeit der Datenübertragung nochmals erhöht wird. Zur Begrenzung der Zeitdauer der Übertragung kann die Anzahl der zu übertragenden Duplikate vorgegeben und begrenzt werden.

Nach einer weiteren Verfahrensvariante können solange Duplikate von sicherheitsrelevanten Informationen übertragen werden, bis neue sicherheitsrelevante Informationen vorliegen und/oder bis die übertragenen Informationen korrekt empfangen wurden. Hierdurch wird die Übertragungssicherheit nochmals verbessert.

Im Funkempfänger fehlerfrei empfangene Duplikate von sicherheitsrelevanten Informationen werden nur ein einziges Mal weitergegeben und weiterverarbeitet. Entsprechende weitere fehlerfrei empfangene Duplikate werden vernichtet.

Gemäß einer weiteren Verfahrensvariante kann die erste und zweite Funkverbindung über ein einziges Funksystem aufgebaut werden, wodurch eine kostensparende und kompakte Ausführung erreicht wird.

Gemäß einer weiteren Verfahrensvariante können zwei separate Funksysteme vorgesehen sein, wodurch auch bei Ausfall eines Funksystems, z.B. des Funksystems zur Übertragung von nicht-sicherheitsrelevanten Informationen, eine Funkübertragung der sicherheitsrelevanten Informationen sichergestellt ist. Vorteilhafterweise kann bei Ausfall eines Funksystems das jeweilige noch funktionierende Funksystem die Übertragung der sicherheitsrelevanten Informationen übernehmen.

Erfindungsgemäß werden sicherheitsrelevante Informationen über eine erste Funkverbindung nach dem Bluetooth-Standard im SCO-Modus und die nicht-sicherheitsrelevanten Informationen über die zweite Funkverbindung nach Bluetooth-Standard im ACL-Modus übertragen.

Die erste und die zweite Funkverbindung können über ein einziges Funksystem nach Bluetooth-Standard aufgebaut werden, dass parallel im SCO-Modus und im ACL-Modus betrieben wird.

Die Erfindung ist anhand von Ausführungsbeispielen in den Zeichnungsfiguren näher erläutert. Es zeigen:
- FIG 1: eine schematische Darstellung einer Datenübertragung zwischen einem Funksender und einem Funkempfänger, der mit einer Maschine/Anlage in Verbindung steht,
- FIG 2: eine Datenübertragung über ein einziges Funksystem,
- FIG 3: eine Datenübertragung über zwei separate Funksysteme sowie
- FIG 4: eine Datenübertragung von Duplikaten von sicherheitsrelevanten Informationen.

FIG 1 zeigt einen Funksender 1 zur Datenübertragung über eine Funkstrecke 2 mit einem Funkempfänger 3, der mit einer Maschine/Anlage 4 in Verbindung steht. Gemäß den beschriebenen Verfahren zur Datenübertragung werden über die Funkstrecke 2 eine erste und eine zweite Funkverbindung aufgebaut.

Generell kann jeder Funksender 1 auch als Empfänger und jeder Funkempfänger 3 auch als Sender ausgebildet sein um eine bidirektionale Kommunikation zu ermöglichen (nicht näher abgebildet).

Nach FIG 2 können die erste und zweite Funkverbindung über ein einzigen Funksender 1 und einen einzigen Funkempfänger 3 (also ein einziges Funksystem) aufgebaut werden und können über die Funkstrecke 2 sicherheitsrelevante Informationen des Funksenders 1 über die erste Funkverbindung 6 und nicht-sicherheitsrelevante Informationen über die zweite Funkverbindung 7 übertragen werden.

FIG 3 zeigt eine Datenübertragung mit separaten Funksendern 1a und 1b und separaten Funkempfängern 3a und 3b (also zwei separaten Funksystemen), wobei über Funksender 1a und Funkempfänger 3a sicherheitsrelevante Informationen des Funksenders 1 und über Funksender 1b und Funkempfänger 3b nicht-sicherheitsrelevante Informationen jeweils über Funkstrecken 10 und 11 übertragen werden.

FIG 4 zeigt im Zeitablauf auf der Achse 12 (Zeitachse) erzeugte sicherheitsrelevante Informationen 1ₓ. Diese werden als Duplikate l' auf der Achse 13 im Funksender 1 verschickt und vom Funkempfänger 3 auf der Achse 14 empfangen. Fehlerfrei empfangene Duplikate l werden im Funkempfänger 3 gelöscht und es werden die nicht-gelöschten Duplikate l an die Maschine/Anlage 4 auf Achse 15 weitergeleitet.

## Patentansprüche

1. Verfahren zur Datenübertragung zwischen einem mobilen Funksender und einem Funkempfänger einer Maschine oder Anlage, wobei sicherheitsrelevante Informationen über die SCO-Verbindung einer ersten Funkverbindung und nicht-sicherheitsrelevante Informationen über die ACL-Verbindung einer zweiten Funkverbindung eines Funksystems nach Bluetooth-Standard zwischen dem mobilen Funksender und dem Funkempfänger der Maschine oder Anlage übertragen werden.

2. Verfahren nach Anspruch 1, wobei die erste und zweite Funkverbindung simultan aufgebaut und parallel betrieben werden.

3. Verfahren nach Anspruch 1 oder 2, wobei die erste Funkverbindung mit einer maximalen Paketlebensdauer betrieben wird.

4. Verfahren nach Anspruch 1 oder 2, wobei die erste Funkverbindung synchron zur zweiten Funkverbindung betrieben wird.

5. Verfahren nach einem der vorhergehenden Ansprüche, wobei über die erste Funkverbindung Duplikate von sicherheitsrelevanten Informationen übertragen werden.

6. Verfahren nach Anspruch 5, wobei eine vorgebbare Anzahl von Duplikaten übertragen wird.

7. Verfahren nach Anspruch 5 oder 6, wobei solange Duplikate von sicherheitsrelevanten Informationen übertragen werden, bis neue sicherheitsrelevante Informationen vorliegen.

8. Verfahren nach einem der Ansprüche 5 bis 7, wobei solange Duplikate von sicherheitsrelevanten Informationen übertragen werden, bis die übertragenen Informationen korrekt empfangen wurden.

9. Verfahren nach einem der vorhergehenden Ansprüche, wobei die erste und die zweite Funkverbindung über ein einziges Funksystem aufgebaut werden.

10. Verfahren nach einem der vorangegangenen Ansprüche, wobei sicherheitsrelevante und nicht-sicherheitsrelevante Informationen über ein einziges Funksystem nach Bluetooth-Standard übertragen werden, welches parallel im SCO- und im ACL-Verbindungsmodus betrieben wird.

11. Funksender zur Durchführung des Verfahrens zur Datenübertragung nach einem der Ansprüche 1 bis 10.

12. Funkempfänger zur Durchführung des Verfahrens zur Datenübertragung nach einem der Ansprüche 1 bis 10.

## Claims

1. Method for data transmission between a mobile radio transmitter and a radio receiver of a machine or system, wherein
safety-related information is transmitted via the SCO connection of a first radio link and safety-unrelated information is transmitted via the ACL connection of a second radio link of a radio system in accordance with the Bluetooth standard between the mobile radio transmitter and the radio receiver of the machine or system.

2. Method according to claim 1, wherein the first and second radio links are established simultaneously and operated in parallel.

3. Method according to claim 1 or 2, wherein the first radio link is operated with a maximum packet lifespan.

4. Method according to claim 1 or 2, wherein the first radio link is operated synchronously with the second radio link.

5. Method according to one of the preceding claims, wherein duplicates of safety-related information are transmitted via the first data link.

6. Method according to claim 5, wherein a predefinable number of duplicates are transmitted.

7. Method according to claim 5 or 6, wherein duplicates of safety-related information are transmitted until such time as new safety-related information is available.

8. Method according to one of claims 5 to 7, wherein duplicates of safety-related information are transmitted until such time as the transmitted safety-related information is correctly received.

9. Method according to one of the preceding claims, wherein the first and the second radio link are established over a single radio system.

10. Method according to one of the preceding claims, wherein safety-related and safety-unrelated information are transmitted over a single radio system in accordance with the Bluetooth standard which is operated in parallel in SCO and ACL connection mode.

11. Radio transmitter for performing the method for data transmission according to one of claims 1 to 10.

12. Radio receiver for performing the method for data transmission according to one of claims 1 to 10.

## Revendications

1. Procédé de transmission de données entre un émetteur radio mobile et un récepteur radio d'une machine ou d'une installation, dans lequel
on transmet, entre l'émetteur radio mobile et le récepteur radio de la machine ou de l'installation, suivant la norme Bluetooth, des informations de sécurité, par la liaison SCO d'une première liaison radio, et des informations, qui ne sont pas de sécurité, par la liaison ACL d'une deuxième liaison radio d'un système radio.

2. Procédé suivant la revendication 1, dans lequel on établit simultanément la première et la deuxième liaisons radio et on les fait fonctionner en parallèle.

3. Procédé suivant la revendication 1 ou 2, dans lequel on fait fonctionner la première liaison radio à une durée de vie maximum des paquets.

4. Procédé suivant la revendication 1 ou 2, dans lequel on fait fonctionner la première liaison radio en synchronisme avec la deuxième liaison radio.

5. Procédé suivant l'une des revendications précédentes, dans lequel on transmet, par la première liaison radio, des doubles d'informations de sécurité.

6. Procédé suivant la revendication 5, dans lequel on transmet un nombre pouvant être donné à l'avance de doubles.

7. Procédé suivant la revendication 5 ou 6, dans lequel on transmet des doubles d'informations de sécurité, jusqu'à ce qu'il y ait de nouvelles informations de sécurité.

8. Procédé suivant l'une des revendications 5 à 7, dans lequel on transmet des doubles d'informations de sécurité, jusqu'à ce que les informations transmises soient reçues correctement.

9. Procédé suivant l'une des revendications précédentes, dans lequel on établit la première et la deuxième liaisons radio par un système radio unique.

10. Procédé suivant l'une des revendications précédentes, dans lequel on transmet des informations de sécurité et des informations qui ne sont pas de sécurité par un système radio unique suivant la norme Bluetooth, qui fonctionne en parallèle, en mode de liaison SCO et en mode de liaison ACL.

11. Emetteur radio pour effectuer les procédés de transmission de données suivant l'une des revendications 1 à 10.

12. Récepteur radio pour effectuer des procédés de transmission de données suivant l'une des revendications 1 à 10.
